# EUROPÄISCHE PATENTSCHRIFT

(11) **EP 0 419 937 B1**
(45) Veröffentlichungstag und Bekanntmachung des Hinweises auf die Patenterteilung: **07.12.1994**
(21) Anmeldenummer: 90117492.0
(22) Anmeldetag: 11.09.1990
(51) Int. Cl.: B41F 9/10

(54) **Rakelvorrichtung**
Wiping device
Dispositif de raclage

(30) Priorität: 27.09.1989 DE 3932232
(43) Veröffentlichungstag der Anmeldung: 03.04.1991
(73) Patentinhaber: Windmöller & Hölscher, D-49525 Lengerich (DE)
(72) Erfinder: Lübke, Herbert, D-4543 Lienen (DE); Schröder, Volker, Dipl.-Ing., D-4540 Lengerich (DE); Knapheide, Wolfgang, D-4543 Lienen (DE)
(74) Vertreter: Gossel, Hans K., Dipl.-Ing.

(56) Entgegenhaltungen:
- DE-A- 2 327 383
- DE-A- 3 201 178
- GB-A- 637 333
- US-A- 3 780 670
- PATENT ABSTRACTS OF JAPAN, vol. 8, no. 276(M-346)[1713], 18 December 1984; & JP-A-59 146854

## Beschreibung

Die Erfindung betrifft eine Rakelvorrichtung nach dem Oberbegriff des Patentanspruchs 1.

Bei einer aus der DE-OS 19 41 595 bekannten Rakelvorrichtung für eine Tiefdruckmaschine ist der Rakelhalter an einem Rakelträger auf einem Kreisbogen schwenkbar, dessen Mittelpunkt in der Schneide des Rakelmessers liegt, so daß bei einem Verschwenken des Rakelhalters zwar der Anstellwinkel des Rakelmessers zu dem Formzylinder geändert wird, aber die Berührungslinie des Rakelmessers mit dem Formzylinder unverändert beibehalten wird.

Werden Farben unterschiedlicher Viskosität und mit unterschiedlichem Trocknungsverhalten bearbeitet, ist nicht nur der Anstellwinkel der Rakel an dem Zylinder bzw. dem Formzylinder wichtig, sondern insbesondere auch die Lage der Berührungslinie der Rakelmesserschneide an dem Formzylinder, da durch diese die Trocknung der Farbe beeinflußt werden kann. Während also die Lage der Berührungslinie der Rakel mit dem Formzylinder den Trocknungsgrad beeinflußt, hängt der Füllgrad der Näpfchen des Formzylinders mit Farbe von dem Anstellwinkel des Rakelmessers ab. Um ein gutes Druckergebnis zu erzielen, muß daher nicht nur der Anstellwinkel des Rakelmessers eingestellt werden, und zwar bereits beim Andrucken.

Bei einer aus US-A-3,780,670 bekannten Rakelvorrichtung nach dem Oberbegriff des Patentanspruchs 1 sind von Hand betätigbare Räder vorgesehen, über die sich die Einstellungen des Rakelhalters, des den Rakelhalter lagernden Rahmens und der Tragstücke des Rahmens vornehmen lassen. Die Einstellungen von Hand erschweren es jedoch, den Anstellwinkel und die Angriffslinie des Rakelmessers an der Walze und zusätzlich auch den Anstelldruck des Rakelmessers an die Walze zuverlässig, feinfühlig und schnell, insbesondere auch während des Druckbetriebes, einzustellen.

Aufgabe der Erfindung ist es daher, eine Rakelvorrichtung nach dem Oberbegriff des Patentanspruchs 1 zu schaffen, mit der sich die erforderlichen Einstellungen des Rakelmessers feinfühlig und schnell einstellen lassen.

Erfindungsgemäß wird diese Aufgabe durch die kennzeichnenden Merkmale des Patentanspruchs 1 gelöst. Bei der erfindungsgemäßen Rakelvorrichtung kann der Rakelhalter durch Betätigung der Antriebe parallel zu sich selbst linear verfahren werden und zusätzlich Schwenkbewegungen um zwei Parallele und im Abstand voneinander angeordnete Schwenkachsen ausführen, so daß das Rakelmesser automatisch oder durch Fernbedienung unter beliebig wählbaren Winkeln und in einem vorgegebenen Umfangsbereich der Walze in unterschiedlichen Lagen an diese angestellt werden kann, wobei sich zusätzlich auch durch die Antriebe der Andruck des Rakelmessers steuern läßt. Die erfindungsgemäße Rakelvorrichtung gestattet es somit, insbesondere auch während des Druckbetriebes, den Füllgrad der Näpfchen des Formzylinders und die Antrocknungszeit der Farbe feinfühlig durch eine Fernbedienung, die eine Beobachtung der Rakelvorrichtung insgesamt zuläßt, zu verändern. Damit ist es möglich, unabhängig von dem Trocknungsverhalten der jeweils verarbeiteten Farbe ein optimales Druckergebnis zu erzielen.

Bei der zentralen Steuereinrichtung handelt es sich zweckmäßigerweise um einen zentralen Rechner, der entsprechend dem jeweiligen Programm die Schwenk- und Linearantriebe steuert.

Ein weiterer Vorteil der erfindungsgemäßen Rakelvorrichtung besteht darin, daß sich diese automatisch auch auf unterschiedliche Durchmesser der Walzen und Formzylinder einstellen läßt.

Vorteilhafte Ausgestaltungen der Erfindung sind Gegenstand der Unteransprüche 2 und 3.

Ein Ausführungsbeispiel der Erfindung wird nachstehend anhand der Zeichnung näher erläutert. In dieser zeigt
- Fig.1: eine Vorderansicht der Rakelvorrichtung, teilweise im Schnitt,
- Fig.2: einen Schnitt durch die Rakelvorrichtung längs der Linie II-II in Fig.1
- Fig.3: eine Draufsicht auf die Rakelvorrichtung in Richtung der Pfeile III in Fig.1 und
- Fig.4: ein Blockschaltbild der Steuereinrichtung der Rakelvorrichtung.

Zwei Seitenwände des Gestells sind mittels einer Quertraverse 2 miteinander verbunden. Mit den Innenseiten einer jeden Seitenwand 1 sind Getriebe 3 und 4 verschraubt, wobei dem Getriebe 4 ein Motor 5 zugeordnet ist. Über eine Welle 6 sind die Getriebe 3 und 4 miteinander verbunden. Die vom Motor 5 über die Getriebe 3 und 4 antreibbaren Gewindespindeln 7 und 8 sind im Bereich ihrer von den Getrieben 3 und 4 entfernt liegenden Enden über mit den Seitenwänden 1 verbundenen Konsolen 9 und 10 gehalten. Auf die Gewindespindeln 7 und 8 sind mit nicht dargestellten Gewindemuttern ausgestattete Lager 11 und 12 aufgesetzt. In dem auf der linken Seite der Figur 1 dargestellten Lager 11 ist ein Lagerzapfen 13 drehbar gehalten, der mit einer Seite eines Gußrahmens 14 fest verbunden ist. Ebenso wie in dem Lager 11 ist auch in dem auf der rechten Seite der Figur 1 dargestellten Lager ein Lagerzapfen 15 drehbar gelagert, der an seinem dem Lager 12 abgewandten Ende mit der rechten Seite des Gußrahmens 14 fest verbunden ist. Auf den in der Figur 1 rechts dargestellten Lagerzapfen 15 ist ein Klemmhebel 16 aufgesetzt, der an seiner in Figur 3 dem Betrachter zugewandten Seite gabelförmig ausgebildet ist. In den beiden Gabelarmen 17 und 18 ist ein Bolzen 19 drehbar gelagert, der eine mittige Gewindebohrung aufweist. In diese Gewindebohrung ist eine Gewindespindel 21 eingeschraubt, die an ihrem unteren Ende (Figur 1) ein Gelenk 22 aufweist. Über dieses Gelenk 22 ist die Gewindespindel 21 mit einem Wellenstummel 23 verbunden, der in einem Tragprofil 24 axial fest aber drehbar gelagert ist. Auf das dem Gelenk 22 entfernt liegenden Ende des Wellenstummels 23 ist eine Riemenscheibe 25 aufgesetzt, die über einen Keilriemen 26 mit einer weiteren Riemenscheibe 27 verbunden ist. Letztere, nämlich die Riemenscheibe 27, ist über einen Motor 28 antreibbar, der mit dem Tragprofil 24 fest verbunden ist. Das Tragprofil 24 selbst ist an dem Lager 12 befestigt.

Durch Einschalten des Motors 5 können demzufolge die beiden Lager 11 und 12 hoch- und heruntergefahren werden, wodurch über die Lagerzapfen 13 und 15 auch der Gußrahmen 14 angehoben bzw. abgesenkt werden kann. Durch zusätzliches Einschalten des Motors 28 (Figur 3) kann der Gußrahmen 14 zusätzlich noch über die Gewindespindel 21, den Bolzen 19 und den Klemmhebel 16 verschwenkt werden.

Der Gußrahmen 14 weist mehrere mit Abstand voneinander angeordnete Stützen 29 auf, wobei jeweils zwei Stützen 29 eine Achse 30 tragen. Auf den drei Achsen 30 lagern Arme 31, die mit dem eigentlichen Rakelhalter 32 fest verbunden sind. Wie die Figur 1 erkennen läßt, ist and den Gußrahmen 14 ein weiterer Motor 33 angeflanscht, über den der Rakelhalter 32 gegenüber dem Grundrahmen 14 verschwenkt werden kann. Diese Verschwenkung geschieht in analoger Weise zu der Verschwenkung des Gußrahmens 14 über den Motor 28, so daß sich eine weitere Erläuterung erübrigt.

In der Figur 2 sind ein Formzylinder 34 und ein Presseur 35 jeweils mit vollen Linien dargestellt. An den Formzylinder 34 ist das Rakelmesser 36 angestellt, welches über Klemmstücke 37 und einer Spannpratze 38 mit dem Rakelhalter 32 verbunden ist. Durch entsprechendes Anfahren der Motore 5,28 und 33 kann zum einen das Rakelmesser den Winkel B durchfahren, der Einfluß auf den Trocknungsgrad der Farbe hat. (Je weiter das Rakelmesser vom Presseur entfernt ist, desto weiter ist der Weg, den die abgerakelten Näpfchen des Formzylinders zum Presseur zurücklegen müssen, wodurch ein hoher Trocknungsgrad erzielt wird). Weiterhin kann durch entsprechendes Verfahren der genannten drei Motore das Rakelmesser innerhalb des Winkels A eingestellt werden, durch den der Näpfchenfüllgrad definiert wird. (Je kleiner der Winkel A ist, desto größer ist der Füllgrad der Näpfchen).

In Fig. 4 ist ein Blockschaltbild der NC-Steuerung der Rakelvorrichtung dargestellt. Kern der Steuereinrichtung ist ein Rechner, der die Stellmotore 5,28,33 steuert. Durch spezielle Programme läßt sich der Anstellwinkel und die Anstellinie sowie der Anstelldruck des Rakelmessers zum Formzylinder steuern. Weiterhin sind spezielle Programme vorhanden, die das Rakelmesser bei einem Wechsel des Formzylinders automatisch auf einen geänderten Formzylinderdurchmesser einstellen.

Die Programme enthalten zusätzlich Programmteile für vorbestimmte Druckaufträge, so daß diese in einfacher Weise abgerufen werden können.

## Patentansprüche

1. Rakelvorrichtung, deren in einem schwenkbaren Rakelhalter (32) befestigtes Rakelmesser (36) an eine Farbe aufnehmende Walze (34), vorzugsweise an den Formzylinder einer Tiefdruckmaschine, mit einstellbarem Winkel einstellbar ist, wobei der Rakelhalter (32) in einem Rahmen (14) schwenkbar gelagert ist, der seinerseits schwenkbar an Tragstücken (11, 12) gelagert ist, die synchron linear verstellbar im Gestell (1) geführt sind,
**dadurch gekennzeichnet,**
daß der Rakelhalter (32) und der Rahmen (14) mit Schwenkantrieben und die Tragstücke (11, 12) mit Linearantrieben versehen sind, die von einer zentralen Steuereinrichtung steuerbar sind, daß die zueinander und zu der Walze (34) parallelen Schwenkwellen (30, 13, 15) des Rakelhalters (32) und des Rahmens (14) Hebel (16) tragen, an deren Enden um zu den Schwenkwellen parallele Achsen Spindelmuttern (19) schwenkbar gelagert sind, und daß in die Spindelmuttern (19) Spindeln (21) eingeschraubt sind, die durch Kreuzgelenke (22) mit Antriebswellen (23) verbunden sind, die unmittelbar oder über Getriebe von Elektromotoren (28, 33) antreibbar sind.

2. Rakelvorrichtung nach Anspruch 1, dadurch gekennzeichnet, daß die Antriebswellen (23) an dem Rahmen (14) bzw. in dem Tragstück (12) gelagert sind.

3. Rakelvorrichtung nach Anspruch 1 oder 2, dadurch gekennzeichnet, daß die Tragstücke (11, 12) mit Spindelmuttern versehen sind, in die an ihren Enden im Gestell (1) gelagerte Spindeln (7, 8) eingeschraubt sind, daß die Spindeln (7, 8) durch mit einer Welle (6) verbundene Kegelräder synchron antreibbar sind und daß die Welle (6) durch einen Getriebemotor (5) antreibbar ist.

## Claims

1. A wiping device whose doctor blade (36) mounted in a pivotable doctor blade holder (32) can be set at an adjustable angle against a roller (34) taking up ink, preferably against the plate cylinder of an intaglio printing press, in which arrangement the doctor blade holder (32) is pivotably mounted in a frame (14) which, for its part, is pivotably mounted on supporting members (11, 12) that are carried in the stand (1) with the facility of a synchronous linear adjustment,
**characterized in that**
the doctor blade holder (32) and the frame (14) are provided with pivoting drives and the supporting members (11, 12) with linear drives which are manoeuvrable by a central control device; that the pivoting shafts (30, 13, 15) of the doctor blade holder (32) and of the frame (14), which are parallel to each other and to the roller (34), carry levers (16) at whose ends there are pivotably mounted spindle nuts (19) that are parallel to the pivoting shafts; and that screw spindles (21) are screwed into the spindle nuts (19), which spindles are connected via universal joints (22) to drive shafts (23) that can be driven directly by electric motors (28, 33) or via gears.

2. A wiping device according to claim 1, characterized in that the drive shafts (23) are mounted on the frame (14) or in the supporting member (12).

3. A wiping device according to claim 1 or 2, characterized in that the supporting members (11, 12) are provided with spindle nuts into which there are screwed screw spindles (7, 8) which are mounted at their ends in the stand (1); that the screw spindles (7, 8) can be synchronously driven by bevel gears connected to a shaft (6); and that the shaft (6) can be driven by a geared motor (5).

## Revendications

1. Dispositif de raclage dont la lame (36), fixée dans un porte-raclette pivotant (32), est ajustable sur un cylindre (34) recevant la couleur, avantageusement le cylindre gravé d'une machine à imprimer à rouleau à gravure en creux, à un angle réglable, le porte-raclette (32) étant logé pivotant dans un cadre (14) qui, pour sa part, est logé pivotant sur des pièces de support (11, 12) qui sont guidées pour un déplacement linéaire en synchronisme dans le châssis (1),
caractérisé en ce que,
le porte-raclette (32) et le cadre (14) sont pourvus d'entraînements en pivotement et les pièces de support (11, 12) d'entraînements linéaire, qui peuvent être commandés par une installation centrale de commande, en ce que les arbres de pivotement (30, 13, 15) du porte-raclette (32) et du cadre (14), parallèles les uns aux autres et au cylindre (34), portent des leviers (16) aux extrémités desquels sont reçues des broches mères (19) pouvant pivoter autour d'axes parallèles aux arbres de pivotement et en ce que dans les broches mères (19) sont vissées des broches (21) qui sont reliées par des croisillons (22) aux arbres d'entraînement (23) qui peuvent être entraînés directement, ou par des transmissions intermédiaires, par des moteurs électriques (28, 33).

2. Dispositif de raclage selon la revendication 1 caractérisé en ce que les arbres d'entraînement (23) sont reçus sur le cadre (14) ou respectivement dans la pièce de support (12).

3. Dispositif de raclage selon la revendication 1 ou 2, caractérisé en ce que les pièces de support (11, 12) sont pourvues de broches mères dans lesquelles sont vissées des broches (7,8) à leurs extrémités logées dans le châssis (1), en ce que les broches (7, 8) peuvent être entraînées en synchronisme au moyen de roues coniques liées à un arbre (6) et en ce que l'arbre (6) peut être entraîné par un motoréducteur (5).
